# EUROPÄISCHE PATENTSCHRIFT

(11) **EP 0 237 820 B1**
(45) Veröffentlichungstag und Bekanntmachung des Hinweises auf die Patenterteilung: **20.12.1989**
(21) Anmeldenummer: 87102320.6
(22) Anmeldetag: 18.02.1987
(51) Int. Cl.: E06B 3/66

(54) **Verbundfenster**
Multiple glazing
Vitrage multiple

(30) Priorität: 07.03.1986 DE 8606345 U
(43) Veröffentlichungstag der Anmeldung: 23.09.1987
(73) Patentinhaber: SIEMENS AKTIENGESELLSCHAFT, 80333 München (DE)
(72) Erfinder: Mönch, Julius, D-8508 Wendelstein (DE); Scheler, Wolfram, Dipl.-Ing., D-8634 Rodach (DE)

(56) Entgegenhaltungen:
- DE-U- 8 513 450
- GB-A- 2 013 267
- LU-A- 82 391
- US-A- 2 631 339
- US-A- 4 219 971

## Beschreibung

Die Erfindung betrifft ein Verbundfenster gemäß Oberbegriff von Anspruch 1.

Bei einem solchen aus dem DE-Gbm 8513 450 bekannten Verbundfenster ist der Abstandshalter über ein Festlager und ein Loslager mit dem Steg verbunden. Vor allem die Realisierung eines zuverlässig arbeitenden Loslagers ist hierbei nur mit erheblichem konstruktiven Aufwand möglich. Der Erfindung liegt daher die Aufgabe zugrunde, die Verbindung zwischen Abstandshalter und Steg so zu verbessern, daß stets die Beweglichkeit zwischen Steg und Abstandshalter bei thermisch bedingter Längenausdehnung und eine einfache Montage der Teile gewährleistet ist.

Die erfindungsgemäße Lösung dieser Aufgabe ist in Anspruch 1 gekennzeichnet. Sie beruht auf einer schwalbenschwanzförmigen Prismenführung, die bei der Montage ein einfaches Zusammenstecken der Teile und im Betrieb des fertigen Verbundfensters eine thermisch bedingte Verschiebung des Abstandshalters gegenüber dem Steg jederzeit ermöglicht.

Durch die Literaturstelle US-A 4,219,971 ist es zwar bereits bekannt, in Nuten eines Rahmenstegs mit schwalbenschwanzförmigem Querschnitt Abstandshalter zu verankem, deren Montageschenkel mit wenigtens einem Führungsschenkel ein Profilstück bildet. Für seine Verankerung in der Stegnut weist der Montageschenkel auf der dem Führungsschenkel gegenüberliegenden Seite an beiden Enden schräg nach außen verlaufende Führungsleisten mit dreickigem Querschnitt auf, in denen der Abstandshalter in der Stegnut gehaltert ist.

Abgesehen davon, daß es sich hierbei um die Führung eines Schiebefensters in einem Fensterrahmen handelt, können solche gegenbenenfalls mehrfach vorgesehenen Halterahmen in zueinander paralleler Anordnung mangels eines mit einem Prismenkörperansatz in der Stegnut geführten und gehalterten Montageschenkels, bei dem der Montageschenkel zu beiden Seiten über den Prismenkörper übersteht, praktisch nicht lückenlos aneinanderstoßen und für ihre federnde Vorspannung von Stütznasen Gebrauch machen.

Ein Ausführungsbeispiel der Erfindung wird anhand der Figur erläutert, die im Querschnitt den Randbereich eines Verbundfensters zeigt. Dabei sind die beiden Glasscheiben mit 11 und 12 bezeichnet und durch einen an sich bekannten Steg 13, dessen innenraum mit einem Molekularsieb gefüllt ist, verbunden. Die Außenseite des Steges 13 ist zwischen den überstehenden Glasscheiben 11 und 12 durch einen Kleber ausgefüllt.

Die dem Innenraum zwischen den Glasscheiben 11, 12 zugewandte Innenseite 131 des Steges 13 weist im Abstand voneinander zwei Nuten 1311, 1312 mit identischem, schwalbenschwanzförmigem Querschnitt auf, die sich über die ganze Länge des Steges parallel zu den Flächen der Glasscheiben 11, 12 erstrecken.

An der Innenseite 131 des Steges 13 ist ein Abstandshalter 2 befestigt, der hier aus zwei Profilstücken zusammengesetzt ist: Jedes Profilstück hat einen Montageschenkel 211, 212, der auf seiner dem Steg 13 zugewandten Seite einen Prismenkörper2110, 21 20 aufweist, dessen Querschnitt so gewählt ist, daß er gerade in eine der schwalbenschwanzförmigen Nuten 1311, 1312 des Steges 13 paßt. Jeder Montageschenkel hat auf der dem Steg 13 zugewandten Seite zu beiden Seiten des Prismenkörpers und im Abstand von ihm zwei Stütznasen 200; diese und die Abmessungen von Prismenkörper und Nut sind so bemessen, daß die Schrägflächen des Prismenkörpers federnd an den Schrägflächen der Nut anliegen.

Eines der Profilstücke mit dem Montageschenkel 212 hat zwei Führungsschenkel 202, 203, deren Flächen parallel zu denen der Glasscheiben 11, 12 verlaufen und zwischen denen eine Prismenplatte 31 schwimmed gelagerst ist.

Das andere Profilstück hat L-förmigen Querschnitt und weist lediglich einen Führungsschenkel 201 auf, der sich rechtwinklig von dem Montageschenkel 211 weg erstreckt und der ebenfalls parallel zu der Fläche der Glasscheibe 12 verläuft: Dieser Schenkel bildet mit dem Schenkel 202 des anderen Profilstückes ebenfalls eine Nut, in der eine zweite Profilscheibe 32 schwimmend gelagert ist.

## Patentansprüche

1. Verbundfenster mit zwei Glasscheiben (11, 12), die randseitig ringsum durch einen Steg (13) dicht miteinander verbunden sind und einen Zwischenraum umschließen, mit einem Abstandshalter (2), der über einem Montageschenkel (211,212) an einer dem Zwischenraum zugewandten Innenseite (131) des Steges (13) befestigt ist und mindestens zwei Führungsschenkel (201, 202, 203) hat, die sich parallel zu den Glasscheiben (11, 12) erstrecken, wobei jeder Montageschenkel mit wenigstens einem Führungsschenkel ein Profilstück bildet und mit mindestens einer Prismenplatte (31, 32), die zwischen je zwei Führungsschenkeln schwimmend gelagert ist, dadurch gekennzeichnet, daß der Steg (13) auf seiner Innenseite (131) mindestens eine Nut (1311, 1312) mit schwalbenschwanzförmigem Querschnitt hat, die sich parallel zu den Glasscheiben (11, 12) erstreckt, daß der Montageschenkel (211, 212) des Abstandshalters (2) auf der dem Steg (13) zugewandten Seite einen Prismenkörper (2110, 2120) aufweist, dessen Querschnitt gleich dem der Nut ist, daß der Montageschenkel zu beiden Seiten über den Prismenkörper soweit hinausragt, daß die Profilstücke mittels ihres Prismenkörpers und zugeordneten Nuten in dem Steg so befestigt sind, daß die Montageschenkel (211, 212) praktisch lückenlos aneinanderstoßen und daß der Abstandshalter (2) mit seinem Prismenkörper (2210, 2120) in der Nut (1311, 1312) des Steges (13) steckt.

2. Verbundfenster nach Anspruch 1, dadurch gekennzeichnet, daß der Montageschenkei (211,212) mit mindestens zwei Führungsschenkeln (202, 203) ein Profilstück bildet.

3. Verbundfenster nach einem der Ansprüche 1 oder 2, dadurch gekennzeichnet, daß jedes Profilstück zu beiden Seiten des Prismenkörpers eine am Steg (13) anliegende Stütznase (200) aufweist, und daß die Abmessungen von Nut (1311), Prismenköper (2110) und Stütznasen (200) so aufeinander abgestimmt sind, daß die Schrägflächen von Nut und Prismenkörper federnd aufeinanderliegen.

## Claims

1. Multiple glazing, comprising two glass panes (11, 12) which are tightly connected to one another all round on the marginal side by a web (13) and enclose an intermediate space, a spacer (2) which is fixed via a mounting leg (211, 212) to an inner side ( 131 facing the intermediate space, of the web (13) and has at least two guide legs (201, 202, 203) which extend parallel to the glass panes (11, 12), each mounting leg forming a profile piece with at least one guide leg, and at least one prism plate (31, 32) which is mounted in a floating manner between two guide legs each, characterized in that the web (13), on its inner side (131), has at least one groove (1311, 1312) of dovetail-shaped cross section which extends parallel to the glass panes (11, 12), in that the mounting leg (211, 212) of the spacer (2), on the side facing the web (13), has a prism body (2110, 2120) whose cross section is the same as that of the groove, in that the mounting leg, on both sides, projects beyond the prism body to the extent that the profile prieces, by means of their prism body and allocated grooves, are fixed in the web in such a way that the mounting legs (211,212) are contiguous to one another virutally without gaps, and in that the spacer (2), with its prism body (2110, 2120), is in the groove (1311, 1312) of the web (13).

2. Multiple glazing according to Claim 1, characterized in that the mounting leg (211, 212) forms a profile piece with at least two guide legs (202, 203).

3. Multiple glazing according to either of Claims 1 or 2, characterized in that each profile piece, on both sides of the prism body, has a supporting nose (200) bearing against the web (13), and in that the dimensions of groove (1311), prism body (2110) and supporting noses (200) are adapted to one another in such a way that the sloping surfaces of groove and prism body rest on one another in a flexible manner.

## Revendications

1. Fenêtre à vitrage double comportant deux vitres (11, 12), qui sont reliées entre elles, d'une manière étanche, sur l'ensemble de leur pourtour latéral par une barrette (13) et enserrent un espace intercalaire, et comportant une entretoise (2), qui est fixée par l'intermédiaire d'une branche de montage (211, 212) à une face intérieure (131), tournée vers l'espace intercalaire, de la barrette (13) et possède au moins deux branches de guidage (201, 202, 203) qui sont parallèles aux vitres (11, 12), chaque branche de montage formant, avec au moins une branche de guidage, un élément profilé, et au moins une plaque prismatique (31, 32) montée à l'état flottant entre deux branches respectives de guidage, caractérisée par le fait que la barrette (13) possède, sur sa face intérieure (131), au moins une rainure (1311, 1312) possédant une section transversale en forme de queue d'aronde, qui est parallèle aux vitres (11, 12), que la branche de montage (211, 212) de l'entretoise (2) comporte, sur sa face tournée vers la barrette (13), un corps prismatique (2110, 2120), dont la section transversale est identique à celle de la rainure, que la branche de montage fait saillie des deux côtés au-delà du corps prismatique de telle sorte que les éléments profilés sont fixés au moyen de leur corps prismatique et de rainures associées ménagées dans la barrette de telle sorte que les branches de montage (211, 212) sont en aboutement réciproque pratiquement sans espace intercalaire vide et que l'entretoise (2) est enfichée, par son corps prismatique (2110, 2120) dans la rainure (1311, 1312) de la barrette (13).

2. Fenêtre à vitrage double suivant la revendication 1, caracterisée par le fait que la branche de montage (211, 212) forme, avec au moins-deux branches de guidage (202, 203), un élément profilé.

3. Fenêtre à vitrage double suivant l'une des revendications 1 ou 2 caractérisée par le fait que chaque élément profilé comporte, des deux côtés du corps prismatique, un ergot de support (200) s'appliquant sur la barrette (13), et que les dimensions de la rainure (1311), du corps prismatique (2110) et des ergots de support (200) sont réglées entre elles de manière que les surfaces obliques de la rainure et du corps prismatique s'appliquent élastiquement l'une contre l'autre.
